# EUROPÄISCHE PATENTSCHRIFT

(11) **EP 2 711 637 B1**
(45) Veröffentlichungstag und Bekanntmachung des Hinweises auf die Patenterteilung: **21.02.2018**
(21) Anmeldenummer: 13179597.3
(22) Anmeldetag: 07.08.2013
(51) Int. Cl.: F24D 5/10, E04C 1/39, F24B 7/00

(54) **Raumheizung**
Space heating
Chauffage ambiant

(30) Priorität: 24.09.2012 DE 202012103650 U
(43) Veröffentlichungstag der Anmeldung: 26.03.2014
(73) Patentinhaber: Wallner, Markus, 84030 Ergolding (DE)
(72) Erfinder: Wallner, Markus, 84030 Ergolding (DE)
(74) Vertreter: Gustorf, Gerhard

(56) Entgegenhaltungen:
- EP-A2- 0 928 927
- WO-A1-01/35029
- CH-A5- 677 022
- DE-A1- 2 606 065
- DE-C- 830 563
- DE-U1- 8 600 843
- JP-A- S6 069 438
- US-A- 5 553 604

## Beschreibung

Die Erfindung betrifft eine Raumheizung mit einem Ofen und einem Kanalsystem, wobei der Ofen über das Kanalsystem mit Hohlkammerziegeln an den Wänden eines Gebäudes verbunden ist.
Die aus antiken griechischen und römischen Bauten bekannten Hypokausten bildeten ursprünglich eine Bodenheizung, bei der die Rauchgase einer Feuerstelle als Wärmeträger verwendet wurden. Hierbei handelte es sich somit nicht um eine Warmluftheizung, weil in den Räumen keine warme Luft zirkulierte, sondern die Abgase der Feuerstelle als Strahlungswärme für den Fußboden und die Wände genutzt wurden.
Aus DD 62 423 A5 ist eine Einrichtung zur bedarfsweisen Erwärmung oder Kühlung von Räumen bekannt. Bei dieser ist der Ofen als Warmluftofen ausgebildet, von dem ein einheitlicher Umluftkanal die einzelnen, als Wandelemente ausgebildeten Radiatoren mit Warmluft versorgt. Da die Radiatoren in den Räumen des Gebäudes keine Rücklaufleitung haben, muss zur Vermeidung eines Wärmestaus in den Radiatoren die Wärmezufuhr durch Absperrschieber reguliert werden.
In DE 802 017 B ist eine Heiz- und Kühleinrichtung für ein- oder mehrstöckige Gebäude beschrieben und dargestellt, die in einer Heizkammer einen Ofen hat und von der über Boden-, Decken- und Wandkanäle, die ineinander übergehen, die heiße Luft in einem offenen System zu einem Kamin nach außen abströmt. Damit ist auch hier kein geschlossenes Kreislaufsystem vorhanden.
Aus US 5 553 604 A ist eine Raumheizung bekannt, bei der an einen Grundofen ein Warmluftkreislauf mit einer Zugsteineinheit angeschlossen ist, deren Kanäle den Warmluftstrom bremsende Rippen haben, die eine rasche Abkühlung bewirken.

Eine Raumheizung mit den Merkmalen des Oberbegriffs des Anspruchs 1 ist in DE 86 00 843 U1 beschrieben und dargestellt. Bei dieser sind an einen Kachelofen Warmluftkanäle angeschlossen, die in einer Wand des Raumes verlegt sind.
CH 677 022 A5 betrifft eine Raumheizung, die aus Hohlelementen zusammengesetzt ist, welche eine Gebäudewand bilden. Die Hohlelemente leiten die Warmluft zunächst vertikal nach oben, wo sie in einen horizontalen Verbindungskanal strömt, aus dem sie vertikal nach unten fällt.
Der Erfindung liegt die Aufgabe zugrunde, eine Raumheizung der eingangs umrissenen Gattung zur Verfügung zu stellen, welche die Möglichkeit bietet, eine Vielzahl von Räumen eines Gebäudes individuell mit Strahlungswärme zu beheizen.
Zur Lösung dieser Aufgabe ist erfindungsgemäß vorgesehen, dass das Kanalsystem mehrere, geschlossene und voneinander unabhängige Warmluft-Kreisläufe hat, die an einen Grundofen angeschlossen sind und von denen jeder einen Grundzugkreis bildet, in dem die Warmluft zirkuliert und der zu einer in die Wand eingelassenen Zugsteineinheit führt. Dabei ist vorgesehen, dass jede Zugsteineinheit aus mehreren Hohlkammerziegeln zusammengesetzt und in eine Aussparung der Wand eingelassen ist und zur Bildung einer Heizschlange miteinander verbundene Kanäle hat.
Das System gemäß der Erfindung unterscheidet sich vom Stand der Technik durch den Einsatz eines Grundofens, der als Kachelofen ausgebildet sein kann und von dem jeder Raum mit wenigstens einem eigenen, geschlossenen Warmluft-Kreislauf versorgt wird. Dies lässt eine individuelle Wärmeregulierung zu, beispielsweise mittels einer elektronischen oder mechanischen Steuerung, die für jeden Kreislauf vorgesehen ist. Jede Zugsteineinheit ist aus mehreren, horizontal angeordneten Kanälen zusammengesetzt, die untereinander verbunden sind. In Abhängigkeit von der Zahl der Kanäle ergibt sich hiermit eine vielfach längere Wärmehaltung gegenüber einer herkömmlichen Warmluftheizung.

Die Erfindung ist nachstehend an einem Ausführungsbeispiel erläutert, das in der Zeichnung dargestellt ist. Es zeigen:
- Figur 1: einen schematischen Schnitt durch ein Gebäudeteil mit Grundofen und einem Grundzugkreis,
- Figur 2: die Draufsicht auf ein Stockwerk eines möglichen Gebäudes mit mehreren Zugsteineinheiten,
- Figur 3: die mögliche Ausbildung des in Figur 1 gezeigten Grundofens,
- Figur 4: den Ausschnitt aus einer Wand des Gebäudes mit darin eingelassener Zugsteineinheit,
- Figur 5: die perspektivische Darstellung von die Zugsteineinheit der Figur 4 bildenden Hohlkammerziegeln und
- Figur 6: einen Schnitt eines ähnlich der Figur 1 ausgebildeten Gebäudeteils mit einer Zugsteineinheit.

Figur 1 zeigt einen Teilschnitt durch ein Gebäude mit einem Kellerraum 10 und einem Raum 12 im darüberliegenden Erdgeschoss, die beide durch eine Decke 14 voneinander getrennt sind. Der Raum 12 im Erdgeschoss hat eine Ziegelwand 16.

Im Kellerraum 10 ist ein Grundofen 18 untergebracht, der als Kachelofen ausgebildet sein kann und beispielhaft in Figur 3 dargestellt ist. Innerhalb der Ummauerung 20 des Grundofens 18 befindet sich in an sich bekannter Weise ein Brennraum 22, der mit Scheiterholz 24, Stückholz oder Pellets als Wärmequelle beschickt wird. Unterhalb des Brennraums 22 befindet sich eine Lufteintrittsöffnung 26, von der ein Grundzug 28 ausgeht, durch den die erwärmte Luft in Pfeilrichtung nach oben strömt und, wie in Figur 1 angedeutet, die Ummantelung 20 durch einen Warmluftzuführkanal 30 verlässt.

In die Ziegelwand 16 ist, wie in Figur 1 weiter angedeutet, eine Aussparung 32 eingearbeitet, die zur Aufnahme einer Zugsteineinheit 34 dient. Eine solche Zugsteineinheit 34 ist im Beispiel der Figur 4 dargestellt und hat hier insgesamt drei horizontal angeordnete Kanäle 36, die miteinander verbunden sind und dadurch eine Heizschlange bilden. Jeder Kanal 36 ist aus mehreren Hohlkammerziegeln 38 zusammengesetzt, die schematisch in Figur 5 zu erkenne sind.

In der Schnittdarstellung der Figur 1 ist zu erkennen, dass der den Grundofen 16 verlassende Warmluftkanal 30 durch die Decke 14 in die Ziegelwand 16 führt, in der er vertikal zu dem obersten Kanal 36 gelangt. In diesen tritt die warme Luft durch eine Öffnung 40 ein und strömt über den mittleren und den unteren Kanal 36 zu einem Austrittsanschluss 42. Dabei gibt die durchströmende Warmluft ihre Strahlungwärme 44 (vgl. Figur 6) an den Raum 12 ab.

Die auf diese Weise abgekühlte Luft gelangt über den Austrittsanschluss 42, wie Figur 1 weiter zeigt, in einen Kanal 46, der in den Zug 28 des Grundofens 18 zurückströmt. Unter dem Brennraum 22 gelangt die zurückgeführte Luft wieder in den Bereich der Lufteintrittsöffnung 26, wodurch der Kreislauf 48 geschlossen ist.

In Figur 1 ist angedeutet, dass vom Grundzug 28 ein weiterer Kreislauf 48' mit eigenem Warmluftkanal 30' und eigenem Rückströmkanal 46' zu einer zweiten Zugsteineinheit 34' in den Raum 12 des Gebäudes führt. In diesem sind gemäß Beispiel der Figur 2 zur Erwärmung der einzelnen Räume mehrere Zugsteineinheiten 34, 34', 34", ... vorgesehen, die unabhängig voneinander eigene Kreisläufe 48 haben, von denen jeder eine eigene elektronische oder mechanische Steuerung hat, was in Figur 1 durch die beiden Ventile 50 angedeutet ist.

Wie Figur 1 zeigt, hat der Brennraum 22 im oberen Bereich eine Austrittsöffnung 52 für die Rauchgase, die über ein Rohr 54 durch einen nicht weiter gezeigten Kamin nach außen abgeleitet werden.

## Patentansprüche

1. Raumheizung umfassend einen Grundofen (18) und ein Kanalsystem (30, 36, 46), wobei der Grundofen mit den Wänden (16) eines Gebäudes über das Kanalsystem verbunden ist, das mehrere, geschlossene und voneinander unabhängige Warmluft-Kreisläufe (48) hat, die an den Grundofen (18) angeschlossen sind und von denen jeder einen unabhängigen Grundzugkreis bildet, in dem die Warmlust zirkuliert, **dadurch gekennzeichnet, dass** jeder Grundzugkreis des Kanalsystems eine Zugsteineinheit (34) enthält, die im oberen Bereich an einen Warmluftzuführkanal (30) angeschlossen ist und im unteren Bereich einen zum Grundofen (18) zurückführenden Kanal (46) für die verbrauchte Luft hat derart, dass die den Grundofen (16) verlassende Warmluft in einen obersten Kanal (36) strömt und anschließend über weitere Kanäle (36) zu einem Austrittsanschluss (42) abfällt, der über den zurückführenden Kanal (46) in den Grundofen (18) zurückführt, wobei jede Zugsteineinheit (34) in eine Aussparung (32) der Wand (16) eingelassen und aus Hohlkammerziegeln (38) zusammengesetzt ist und aus mehreren, horizontal angeordneten Kanälen (36) besteht, die zur Bildung einer Heizschlange untereinander verbunden sind.

2. Raumheizung nach Anspruch 1, **dadurch gekennzeichnet, dass** jeder Warmluft-Kreislauf (48) eine eigene elektronische oder mechanische Steuerung (50) hat.

## Claims

1. Space heating comprising a basic furnace (18) and a channel system (30, 36, 46), the basic furnace being connected with the walls (16) of a building by said channel system which has a plurality of independent closed warm air cycles (48) connected to said basic furnace (18), each one of said cycles (48) forming an independent draught cycle for the cyclic flow of warm air, **characterized in that** each one of said draught cycles of the channel system comprises a draught stone unit (34) the upper part of which is connected to a warm air feeding channel (30) whereas its lower part comprises a return channel (46) leading the stuffing air back to the basic furnace (18), such that the warm air discharged from the basic furnace (18) is flowing into an uppermost channel (36) and subsequently through further channels (36) to an outlet (42) leading through said return channel (46) into the basic furnace (18), each one of said draught stone units (34) being inserted in a chase (32) of said wall (16) and composed of hollow bricks (38) forming a plurality of horizonal channels (36) interconnected such that they build a heating coil.

2. Space heating according to claim 1 wherein each one of said warm air cycles (48) comprises an individual electronic or mechanic control system (50).

## Revendications

1. Chauffage ambiant comprenant un poêle de base (18) et un système de canaux (30, 36, 46), ledit poêle de base étant relié aux murs (16) d'un bâtiment à travers ledit système de canaux présentant une pluralité de circuits fermés indépendants (48) d'air chaud qui sont raccordés au poêle de base (18), chacun formant un circuit de tirage de base indépendant pour la circulation d'air chaud, **caractérisé par le fait que** chacun des circuits de tirage du système de canaux comprend une unité de tirage en briques (34), dont la partie supérieure est reliée à un canal d'alimentation d'air chaud (30) tandis que la partie inférieure présente un canal de retour (46) pour l'air vicié retournant au poêle de base (18) de sorte que l'air chaud sortant du poêle de base (18) passe dans le canal plus supérieur (36) pour tomber à travers d'autres canaux (36) à un raccord de sortie (42) reconduissant à travers ledit canal de retour (46) dans le poêle de base (18), chacune des unités en briques (34) encastré dans une encoche (32) du mur (16) étant composée de briques creux (38) formant une pluralité de canaux horizontaux (36) reliés entre eux pour former un serpentin réchauffeur.

2. Chauffage ambiant selon la revendication 1, **caractérisé par le fait que** chacun des circuits d'air chaud (48) comprend un propre organe de commande électronique ou mécanique (50).
